# EUROPÄISCHE PATENTSCHRIFT

(11) **EP 3 215 283 B1**
(45) Veröffentlichungstag und Bekanntmachung des Hinweises auf die Patenterteilung: **11.04.2018**
(21) Anmeldenummer: 15777705.3
(22) Anmeldetag: 12.10.2015
(51) Int. Cl.: B21B 9/00, F04D 25/08

(54) **VORRICHTUNG ZUM ABFÜHREN VON ABLUFT AUS DER UMGEBUNG EINES METALLBANDES**
DEVICE FOR DISCHARGING EXHAUST AIR FROM THE SURROUNDINGS OF A METAL STRIP
DISPOSITIF D'ÉVACUATION D'UN AIR VICIÉ DE L'ENVIRONNEMENT D'UN RUBAN MÉTALLIQUE

(30) Priorität: 04.11.2014 DE 102014222519; 22.05.2015 DE 102015209399
(43) Veröffentlichungstag der Anmeldung: 13.09.2017
(73) Patentinhaber: SMS group GmbH, 40237 Düsseldorf (DE)
(72) Erfinder: WIEGARD, Ulrich, 40237 Düsseldorf (DE); AHRENS, Judith, 40237 Düsseldorf (DE)
(74) Vertreter: Kross, Ulrich
(86) Internationale Anmeldenummer: PCT/EP2015/073583
(87) Internationale Veröffentlichungsnummer: WO 2016/071080

(56) Entgegenhaltungen:
- DE-C1- 19 916 233
- JP-A- H0 557 351
- JP-A- H09 141 306
- JP-A- H09 192 717

## Beschreibung

Die Erfindung betrifft eine Vorrichtung zum Abführen von Abluft aus der Umgebung eines Metallbandes. Darüber hinaus betrifft die Vorrichtung eine Walzstraße mit mindestens zwei Walzgerüsten zum Walzen des Metallbandes mit der erfindungsgemäßen Vorrichtung.

Vorrichtungen der genannten Art sind im Stand der Technik grundsätzlich bekannt, so z. B. aus der Richtlinie VDI 2262 Blatt 4/Part 4, Seite 58, Bild 37 und zugehörige Beschreibung. Offenbart ist dort ein Behälter mit einer Flüssigkeit zum Tauchbeschichten eines Werkstücks. Oberhalb des Behälters ist an einer Seite ein Gebläse angeordnet zum Erzeugen eines Luftstroms zum Fördern von Abluft in Form von luftfremden Stoffen, die aus dem Bad emporsteigen, in eine Blasrichtung. Die Blasrichtung zielt über das Bad hinweg auf die andere Seite des Industriebadbehälters, wo eine Absaugeinrichtung angeordnet ist zum Absaugen und Abführen des von dem Gebläse erzeugten Luftstroms mit der Abluft. Die Blasrichtung ist quer zu einer Förderrichtung eines zu beschichtenden Werkstücks ausgerichtet, wenn dieses in den Behälter eintaucht oder nach seiner Beschichtung aus diesem herausgefördert wird.

In der deutschen Patentschrift DE 199 16 233 C1 ist eine Vorrichtung offenbart zum Abführen von Abluft aus der Umgebung eines Walzgerüstes zum Walzen, insbesondere zum Kaltwalzen von Metallband. Das Walzgerüst ist vollständig eingehaust mit einer Lufteintritts- und einer Luftaustrittsöffnung. Es ist ein Gebläse vorgesehen zum Erzeugen einer Luftströmung in einer Richtung mit einer Komponente quer zur Förderrichtung des Metallbandes. Eine andere Komponente der Bewegungsrichtung der Luftströmung kann senkrecht zur Ebene des Metallbandes gerichtet sein, so dass die Luftströmung insgesamt schräg zum Metallband verläuft. Weiterhin ist eine Absaugeinrichtung vorgesehen, welche dem Gebläse in Richtung der Luftströmung gegenüberliegt, zum Absaugen und Abführen des von dem Gebläse erzeugten Luftstroms zusammen mit Abluft in der Umgebung des Metallbandes, welche von dem Luftstrom mitgerissen wird.

Der Erfindung liegt die Aufgabe zugrunde, eine bekannte Vorrichtung zum Abfahren von Abluft aus der Umgebung eines Metallbandes dahingehend weiterzubilden, dass die Abluftmenge und damit der Energieverbrauch beim Betrieb einer solchen Vorrichtung, insbesondere zwischen zwei Walzgerüsten in einer Walzstraße, reduziert wird.

Diese Aufgabe wird durch den Gegenstand des Anspruchs 1 gelöst. Dieser ist dadurch gekennzeichnet, dass das Gebläse als mindestens ein Luftmengenverstärker ausgebildet ist; eine Sensoreinrichtung vorgesehen ist zum Messen mit welcher Geschwindigkeit sich das Metallband bewegt; und eine Steuereinrichtung vorgesehen ist zum Einstellen der Förderleistung des Luftmengenverstärkers und der Absaugeinrichtung in Abhängigkeit der gemessenen Geschwindigkeit des Metallbandes.

Der Luftmengenverstärker erzeugt eine gerichtete Luftströmung quer zur Förderrichtung des Metallbandes. Als Energiezufuhr dient hierbei ein kleines Volumen komprimierter Druckluft, welches im Luftmengenverstärker zusammen mit der Umgebungsluft in einen Luftstrom mit hohem Volumen, aber niedrigem Druck umgewandelt wird. Das Abströmvolumen ist stufenlos regelbar durch Regelung des Eingangsdruckes.

Eine Absaugeinrichtung ist vorgesehen, deren Abluftflansch zur Absaugung der Abluft aus dem Walzgerüst den Luftmengenverstärkern gegenüber liegt. Die Funktionstüchtigkeit ist insbesondere bei halboffenen und offenen Systemen gegeben. Eine vollständige Einhausung des Walzgerüstes ist nicht erforderlich.

Gemäß der Erfindung sollen der Luftmengenverstärker und die Absaugeinrichtung, welche beide einen hohen Verbrauch an elektrischer Energie haben, nur dann aktiviert werden, wenn tatsächlich Metallband mit einer Geschwindigkeit zwischen den Luftmengenverstärkern und der Absaugeinrichtung hindurchgefördert wird, welche größer als ein vorgegebener Geschwindigkeits-Schwellenwert ist. Nur dann werden die Luftmengenverstärker und die Absaugeinrichtung aktiviert, um eine Entfernung der Abluft und eine möglichst freie Sicht auf das Metallband zu gewährleisten. In Pausenzeiten dagegen, wenn kein Metallband zwischen den Luftmengenverstärkern und der Absaugeinrichtung hindurchgeführt wird oder wenn die Geschwindigkeit des Metallbandes den Schwellenwert unterschreitet, werden die Luftmengenverstärker und die Absaugeinrichtung abgeschaltet bzw. gedrosselt, um die Kosten für deren Energieverbrauch zu reduzieren. Durch die beanspruchte Vorrichtung wird die Menge an Abluft reduziert.

Vorteilhafterweise ist der Absaugeinrichtung eine Abluftbehandlungsanlage nachgeschaltet zum Reinigen der von der Absaugeinrichtung angesaugten Abluft, d. h. zum Herausfiltern von luftfremden Stoffen aus der Abluft. In der Prozesskette nachgeschaltete weitere Abluftbehandlungsanlagen können dann entsprechend kleiner und kostengünstiger dimensioniert werden.

Die oben genannte Aufgabe wird weiterhin durch eine Walzstraße nach Anspruch 3 gelöst. Die Vorteile dieser Lösung entsprechen den oben mit Bezug auf die beanspruchte Vorrichtung genannten Vorteilen.

Vorteilhafterweise können bestehende Walzstraßen mit der beanspruchten Erfindung einfach und kostengünstig nachgerüstet werden. Durch Reduzierung der Abluftmenge können bestehenden Anlagen mit geteilten Filtereinheiten (50 % / 50 % Volumenstromaufteilung) nach Umrüstung durch mögliches Umschalten kontinuierlich betrieben werden und die Wartungsschichten führen nicht mehr zum Stillstand.

Der Erfindung sind drei Figuren beigefügt, wobei
- Figur 1: die erfindungsgemäße Vorrichtung und die erfindungsgemäße Walzstraße in einer Draufsicht;
- Figur 2: die erfindungsgemäße Vorrichtung in einem Querschnitt quer zur Transportrichtung; und
- Figur 3: die erfindungsgemäße Vorrichtung in einem Querschnitt längs der Transportrichtung
zeigt.

Die Erfindung wird nachfolgend in Form von Ausführungsbeispielen unter Bezugnahme auf die genannten Figuren detailliert beschrieben. In allen Figuren sind gleiche technische Elemente mit gleichen Bezugszeichen bezeichnet.

Figur 1 zeigt die erfindungsgemäße Vorrichtung 100 zum Abführen von Abluft aus der Umgebung eines Metallbandes 200, eingebaut zwischen ein erstes Walzgerüst 310 und ein zweites Walzgerüst 320 einer Walzstraße zum Walzen, vorzugsweise zum Kaltwalzen des Metallbandes 200. Die Vorrichtung umfasst gemäß dem Beispiel nach Figur 1 eine Mehrzahl von Luftmengenverstärkern 110, welche gegenüber der Absaugeinrichtung angeordnet sind. Die Gebläse erzeugen jeweils einen Luftstrom, in den Figuren 1 und 2 durch die gestrichelten Linien dargestellt, in einer Blasrichtung BR quer zur Transportrichtung WR des Metallbandes 200. Der erzeugte Luftstrom reisst eventuell in der Umgebung des Metallbandes befindliche Abluft mit in Richtung der Blasrichtung BR. In der Blasrichtung BR gesehen befindet sich auf der den Luftmengenverstärkern 110 gegenüberliegenden Seite der Förderstrecke für das Metallband eine Absaugeinrichtung 120 zum Absaugen und Abführen des von den Luftmengenverstärkern erzeugten Luftstromes mit der Abluft. Der Absaugeinrichtung 120 ist vorzugsweise eine Abluftbehandlungsanlage 150 nachgeschaltet zum Reinigen der von der Absaugeinrichtung angesaugten Abluft.

Die Vorrichtung gemäß Figur 1 weist weiterhin eine Sensoreinrichtung 130 an der Eingangsseite des ersten Walzgerüstes 310 auf zum Erkennen, ob und in welcher Geschwindigkeit das Metallband 200 gefahren wird. Eine Steuereinrichtung 140 aktiviert im Ansprechen auf das Messsignal der Sensoreinrichtung 130 die Luftmengenverstärker 110 und die Absaugeinrichtung 120, wenn das Signal der Sensoreinrichtung 130 das Vorhandensein und eine voreingestellte oder gemessene Geschwindigkeit des Metallbandes 200 signalisiert. Andernfalls, d. h. wenn kein Metallband 200 erkannt wird bzw. vorhanden ist oder ein vorgegebener Geschwindigkeitsschwellenwert unterschritten wird, werden die Luftmengenverstärker 110 und die Absaugeinrichtung 120 deaktiviert.

Bei der vorliegenden Erfindung werden die Luftteilchen der Abluft durch den von den Luftmengenverstärkern erzeugten Luftstrom, d. h. mit gerichteter Strömung über eine relativ große Distanz, d. h. an die Öffnung der Absaugeinrichtung 120 transportiert. Die Luftteilchen der Abluft können dann mit wesentlich weniger (Luft-)Volumenstrom und deshalb mit wesentlich weniger Energieaufwand, abgesaugt werden, als wenn er über eine weitere Entfernung zunächst bis an die Ansaugöffnung der Absaugeinrichtung angesaugt werden müsste. Maßgeblich dafür ist der Umstand, dass mit dem gleichen Energieeinsatz Luftteilchen wesentlich weiter geblasen als angesaugt werden können.

Vorteilhafterweise können bestehende Walzstraßen mit der beanspruchten Erfindung einfach und kostengünstig nachgerüstet werden.

Figur 2 zeigt einen Querschnitt durch die Vorrichtung 100 mit einem Schnitt quer zur Transportrichtung WR des Metallbandes.

Figur 3 zeigt einen Querschnitt durch die Walzstraße 300 und die Vorrichtung 100 mit einem Schnitt in Längsrichtung des Metallbandes bzw. mit einem Schnitt in Transportrichtung WR des Metallbandes.
- 100: Vorrichtung
- 110: Luftmengenverstärker
- 120: Absaugeinrichtung
- 130: Sensoreinrichtung
- 140: Steuereinrichtung
- 150: Abluftbehandlungsanlage
- 200: Metallband
- 300: Walzstraße
- 310: Walzgerüst
- 320: Walzgerüst

- BR: Blasrichtung
- WR: Walzrichtung

## Patentansprüche

1. Vorrichtung (100) zum Abführen von Abluft aus der Umgebung eines Metallbandes (200), aufweisend:
eine Förderstrecke für ein Metallband (200); mindestens ein Gebläse (110), welches an einer Seite der Förderstrecke des Metallbandes angeordnet ist, zum Erzeugen eines Luftstromes zum Fördern der Abluft in einer Blasrichtung (BR) quer zur Förderstecke; und
eine dem Gebläse (110) in der Blasrichtung auf der anderen Seite der Förderstrecke gegenüberliegende Absaugeinrichtung (120) zum Absaugen und Abführen des von dem Gebläse erzeugten Luftstromes mit der Abluft;
**dadurch gekennzeichnet, dass**
das Gebläse (110) als mindestens ein Luftmengenverstärker ausgebildet ist; eine Sensoreinrichtung (130) vorgesehen ist zum Messen mit welcher Geschwindigkeit sich das Metallband (200) bewegt; und
eine Steuereinrichtung (140) vorgesehen ist zum Einstellen der Förderleistung des Luftmengenverstärkers (110) und der Absaugeinrichtung (120) in Abhängigkeit der gemessenen Geschwindigkeit des Metallbandes.

2. Vorrichtung nach Anspruch 1,
**dadurch gekennzeichnet, dass**
die Steuereinrichtung (140) ausgebildet ist, die Förderleistung des Luftmengenverstärkers und der Absaugeinrichtung (120) zu erhöhen, wenn eine Erhöhung der Geschwindigkeit des Metallbandes gemessen wird und umgekehrt.

3. Vorrichtung nach Anspruch 1 oder 2,
**dadurch gekennzeichnet, dass**
die Steuereinrichtung (140) ausgebildet ist, den Luftmengenverstärker und die Absaugeinrichtung (120) abzuschalten, wenn die gemessene Geschwindigkeit des Metallbandes einen vorgegebenen Geschwindigkeits-Schwellenwert unterschreitet.

4. Vorrichtung (100) nach einem der vorangegangenen Ansprüche,
**gekennzeichnet durch**
eine der Absaugeinrichtung (120) nachgeschaltete Abluftbehandlungsanlage (150) zum Reinigen der von der Absaugeinrichtung (120) angesaugten Abluft.

5. Walzstraße (300) mit mindestens einem ersten und einem zweiten in Walzrichtung hintereinander angeordneten Walzgerüst (310, 320) zum Walzen, insbesondere Kaltwalzen, eines Metallbandes (200);
**dadurch gekennzeichnet, dass**
mindestens eine der Vorrichtungen (100) nach einem der vorangegangenen Ansprüche zwischen dem ersten und dem zweiten Walzgerüst (310, 320) angeordnet ist,
wobei der mindestens eine Luftmengenverstärker auf einer Seite der Förderstrecke,
entlang welcher das Metallband (200) zwischen den beiden Walzgerüsten (310, 320) gefördert wird, angeordnet und so ausgerichtet sind, dass seine Blasrichtung (BR) quer zur Walzrichtung (WR) über die Förderstrecke des Metallbandes hinweg gerichtet ist; und
wobei die Absaugeinrichtung (120) auf der dem mindestens einen Luftmengenverstärker in der Blasrichtung (BR) gegenüberliegenden Seite der Förderstrecke angeordnet ist.

## Claims

1. Device (100) for discharging exhaust air from the environment of a metal strip (200), comprising:
a conveying path for a metal strip (200);
at least one fan (110), which is arranged at a side of the conveying path of the metal strip, for producing an air flow for conveying the exhaust air in a blowing direction (BR) transversely to the conveying path; and
a suction device (120), which is opposite the fan (110) in blowing direction on the other side of the conveying path, for inducting and discharging the air flow, which is produced by the fan, together with the exhaust air;
**characterised in that**
the fan (110) is constructed as at least one air quantity booster;
a sensor device (130) is provided for measuring the speed at which the metal strip (200) moves; and
a control device (140) is provided for setting the conveying performance of the air quantity booster (110) and the suction device (120) in dependence on the measured speed of the metal strip.

2. Device according to claim 1, **characterised in that** the control device (140) is constructed to increase the conveying performance of the air quality booster and the suction device (120) if an increase in the speed of the metal strip is measured and conversely.

3. Device according to claim 1 or 2, **characterised in that** the control device (140) is constructed to switch off the air quantity booster and the suction device (120) if the measured speed of the metal strip exceeds a predetermined speed threshold value.

4. Device (100) according to any one of the preceding claims, **characterised by** an exhaust air treatment plant (150), which is downstream of the suction device (120), for cleaning the exhaust air inducted by the suction device (120).

5. Rolling train (300) with at least one first roll stand (310) and second roll stand (320), which are arranged in succession in rolling direction, for the rolling, particularly cold rolling, of a metal strip (200); **characterised in that** at least one of the devices (100) is arranged in accordance with any one of the preceding claims between the first and second roll stands (310, 320), wherein the at least one air quantity booster is arranged on one side of the conveying path along which the metal strip (200) is conveyed between the two roll stands (310, 320) and is oriented so that its blowing direction (BR) is directed away transversely to the rolling direction (WR) over the conveying path of the metal strip; and wherein the suction device (120) is arranged on the side of the conveying path opposite the at least one air quantity booster in the blowing direction (BR).

## Revendications

1. Dispositif (100) pour l'évacuation de l'air vicié autour d'une bande métallique (200), présentant :
une voie de transport pour une bande métallique (200) ;
au moins un ventilateur (110) qui est disposé d'un côté de la voie de transport de la bande métallique pour générer un courant d'air pour le transport de l'air vicié dans une direction de soufflage (BR) transversale par rapport à la voie de transport ; et
un mécanisme d'aspiration (120) opposé au ventilateur (110) dans la direction de soufflage de l'autre côté de la voie de transport pour l'aspiration et l'évacuation du courant d'air comprenant l'air vicié, généré par le ventilateur ;
**caractérisé en ce que**
le ventilateur (110) est réalisé sous la forme d'au moins un amplificateur de la masse d'air ;
un mécanisme de détection (130) est prévu pour la mesure de la vitesse de déplacement de la bande métallique (200) ; et
un mécanisme de commande (140) est prévu pour le réglage du débit de l'amplificateur de la masse d'air (110) et du mécanisme d'aspiration (120) en fonction de la vitesse mesurée de la bande métallique.

2. Dispositif selon la revendication 1, **caractérisé en ce que** le mécanisme de commande (140) est réalisé pour augmenter le débit de l'amplificateur de la masse d'air et du mécanisme d'aspiration (120) lorsqu'une élévation de la vitesse de la bande métallique est mesurée et inversément.

3. Dispositif selon la revendication 1 ou 2, **caractérisé en ce que** le mécanisme de commande (140) est réalisé pour mettre l'amplificateur de la masse d'air et le mécanisme d'aspiration (120) hors circuit, lorsque la vitesse mesurée de la bande métallique descend en-dessous d'une valeur seuil de la vitesse prédéfinie.

4. Dispositif (100) selon l'une quelconque des revendications précédentes, **caractérisé par** :
une installation de traitement de l'air vicié (150) montée à la suite du mécanisme d'aspiration (120) pour la purification de l'air vicié aspiré par le mécanisme d'aspiration (120).

5. Train de laminoir (300) comprenant au moins une première et une deuxième cage de laminoir (310, 320) montées l'une derrière l'autre dans la direction de laminage à des fins de laminage, en particulier de laminage à froid, d'une bande métallique (200) :
**caractérisé en ce qu'**au moins un des dispositifs (100) selon l'une quelconque des revendications précédentes est disposé entre la première et la deuxième cage de laminoir (310, 320) ;
dans lequel ledit au moins un amplificateur de la masse d'air est disposé d'un côté de la voie de transport le long de laquelle la bande métallique (200) est transportée entre les deux cages de laminoir (310, 320) et est positionné d'une manière telle que sa direction de soufflage (BR) est orientée transversalement par rapport à la direction de laminage (WR) au-dessus la voie de transport de la bande métallique ; et dans lequel le mécanisme d'aspiration (120) est disposé sur le côté de la voie de transport opposé audit au moins un amplificateur de la masse d'air dans la direction de soufflage (BR).
